# FASCICULE DE BREVET EUROPEEN

(11) **EP 3 741 273 B1**
(45) Date de publication et mention de la délivrance du brevet: **03.11.2021**
(21) Numéro de dépôt: 20180992.8
(22) Date de dépôt: 01.02.2016
(51) Int. Cl.: A47K 10/38

(54) **APPAREIL DISTRIBUTEUR DE BANDES D'UN MATERIAU SOUPLE CONDITIONNÉ EN BOBINE POSITIONNÉE À L'HORIZONTALE OU À LA VERTICALE**
AUSGABEGERÄT VON BÄNDERN EINES FLEXIBLEN MATERIALS, DAS AUF ROLLEN VERPACKT IST, DIE WAAGRECHT ODER SENKRECHT POSITIONIERT WERDEN KÖNNEN
DEVICE FOR DISPENSING STRIPS OF A FLEXIBLE MATERIAL PACKAGED IN A COIL POSITIONED HORIZONTALLY OR VERTICALLY

(30) Priorité: 06.02.2015 FR 1550930
(43) Date de publication de la demande: 25.11.2020
(62) Demande divisionnaire de: 16707176.0
(73) Titulaire: Granger, Maurice, Albufeira 8200-385 (PT)
(72) Inventeur: Granger, Maurice, Albufeira 8200-385 (PT)
(74) Mandataire: Vidon Brevets & Stratégie

(56) Documents cités:
- US-A- 6 145 782
- US-A1- 2009 045 211

## Description

L'invention se rattache au secteur technique des appareils distributeurs de matériau d'essuyage du type papier, ouate, non tissé, pour constituer dans différentes utilisations possibles des bandes à format prédéterminé et constituant des serviettes, papier essuie-tout, papier toilette, et papier d'essuyage en général.

Plus particulièrement, l'invention concerne les appareils distributeurs de bandes de matériau dit à dévidage central. Dans ce type d'appareil, la bobine de matériau est généralement présentée dans un carter dans une position verticale en appui sur la face inférieure du carter, qui présente une ouverture centrale pour permettre le passage et le déroulement de la bande de matériau tiré par l'utilisateur. Ce déroulement s'effectue par l'intérieur de la bobine de matériau, de sorte que le diamètre extérieur de la bobine reste le même, mais le déroulement en spires du matériau, sous l'effet de la traction par l'utilisateur, réduit progressivement l'épaisseur de la bobine dans sa partie utile correspondant à la présence de matériau. Un couvercle peut protéger le carter et la bobine.

En pratique, la bobine de matériau se présente dans une configuration prédécoupée ou non. C'est donc suite à la traction de l'utilisateur que le défilement de la bande s'effectue et sort de l'appareil.

Ce type d'appareil génère un gaspillage important de la bande de matériau, car l'utilisateur sectionne manuellement des longueurs de bandes sans forcément que cela corresponde réellement à ses besoins.

Outre ce gaspillage, se pose un problème de contrôle et de maintenance, car la présence de tels appareils nécessite qu'ils soient toujours en charge.

Pour tenter de remédier à ces inconvénients majeurs, le Demandeur a lui-même intégré des dispositifs à coupe automatique dans ce type d'appareils pour obtenir des formats de bandes de matériaux successifs pour l'utilisateur. Cela a notamment été décrit dans le brevet FR 2 667 854. Cette solution relève d'une certaine complexité d'aménagement de l'appareil distributeur par rapport aux conditions d'utilisation de celui-ci.

On connaît par le brevet US 2003/122031 un appareil distributeur de bande de matériau enroulé prédécoupé conditionné en bobine, comprenant un carter de réception de la bobine et un couvercle de fermeture articulé, ceux-ci étant aménagés dans leur partie antérieure avec une ouverture centrale permettant le passage et la distribution de la bande de matériau prédécoupé.

On connait par ailleurs le brevet US6145782A, divulguant les caractéristiques du préambule de la revendication 1.

A partir de cet état de la technique d'appareils distributeur de bandes de matériau enroulé en bobine par guidage central et enroulé avec un prédécoupage obtenu lors de la fabrication de la bande, un des problèmes que se propose de résoudre l'invention est de concevoir un appareil distributeur de bandes de matériau prédécoupé enroulé en bobine qui soit très simple avec un minimum de composants et donc d'un coût de revient très réduit.

Pour résoudre ce problème, il a été pris en considération le fait que les matériaux distribués peuvent avoir des épaisseurs variables en fonction des applications et des marchés, et aussi des duretés variables.

Pour résoudre ce problème, il a été conçu et mis au point un appareil distributeur pour bandes d'un matériau souple conditionné en bobine, présentant à intervalles réguliers des lignes de déchirures pour constituer les bandes, ledit appareil comprenant, de manière connue :
- un carter de réception de ladite bobine, ledit carter présentant une ouverture circulaire pour le passage et la distribution d'une bande sous un effort de traction, et
- des rondelles (3) fixées sur le carter (1) d'une manière concentrique à l'ouverture de distribution (1a), les diamètres intérieurs des rondelles (3) étant inférieurs au diamètre de l'ouverture (1a), lesdites rondelles (3) étant réalisées dans un matériau élastomère apte à être déformé sous l'effet de la distribution de matériau par ladite ouverture (1a) pour provoquer, d'une manière concomitante, la découpe d'une bande selon une ligne de déchirure.

Selon l'invention, lesdites rondelles coopèrent avec un élément actionnable manuellement et agencé pour réduire à volonté l'espace de sortie formé à travers les diamètres internes des rondelles et l'élément actionnable manuellement, **et soit** les rondelles (3) sont en élastomère superposées et de diamètres internes (3a) dégressifs en direction de la distribution de bande, pour créer un effet de cône, **soit** entre les rondelles élastomères (3) est interposée une rondelle (4) en matériau rigide dont le diamètre intérieur est au moins égal au diamètre de l'ouverture de distribution (1a).

Il résulte de ces caractéristiques que l'appareil, selon l'invention, relève d'une très grande simplicité, et par conséquent, d'un coût de revient réduit, en considérant le très faible nombre de pièces utilisées et existant dans le commerce et suffisantes pour assurer une parfaite découpe des bandes au niveau des lignes de déchirures, et ce, quel que soit l'épaisseur du matériau et la conformation desdites déchirures, d'une part, et ce, quel que soit la façon de tirer la bande de matériau en vue de sa découpe, en combinaison avec la ou les rondelle(s) en matériau élastomère.

Pour résoudre le problème posé, de réduire à volonté les diamètres desdites rondelles, l'élément actionnable manuellement peut être un disque évidé délimitant une ouverture circulaire de diamètre supérieur aux diamètres internes des rondelles, le disque étant fixé au niveau des rondelles, avec capacité de déplacement angulaire, et d'une manière excentrée par rapport auxdites rondelles pour positionner l'ouverture du disque selon différentes orientations par rapport au diamètre interne des rondelles.

Avantageusement, le disque est assujetti à un ressort de rappel en position de réduction des diamètres internes des rondelles.

A partir de cette conception de base, différentes formes de réalisation de l'appareil peuvent être envisagées au niveau, notamment, de l'agencement et du nombre des rondelles en matériau élastomère du type caoutchouc.

Quelles que soient les formes de réalisation, soit les rondelles sont fixées à l'intérieur du carter, soit les rondelles sont fixées à l'extérieur du carter.

Pour résoudre le problème posé du positionnement et de la fixation des rondelles en élastomère par rapport à l'ouverture de distribution, les rondelles sont montées en combinaison avec un anneau support présentant des agencements de fixation par rapport à l'ouverture de distribution.

Dans une forme de réalisation, les rondelles sont positionnées dans un chambrage formé dans l'épaisseur de l'anneau, qui peut avoir une forme en dôme, et est fixé par clipage sur la face externe du carter. L'élément actionnable manuellement de l'invention pour réduire le diamètre des rondelles est monté dans le chambrage de l'anneau, qui présente une échancrure pour le déplacement d'un organe de manœuvre assujetti audit élément.

Selon une autre caractéristique, les rondelles présentent des moyens d'indexation par rapport à l'ouverture de distribution. Les faces des rondelles en élastomère sont lisses ou présentent une rugosité.

A noter que l'appareil peut être conçu pour permettre une seule distribution de la bobine de matériau dans des positions différentes, soit à la verticale, dans le cas d'un dévidage central, soit à l'horizontale. Autrement dit, l'utilisateur peut avoir un choix possible dans le positionnement de la bobine de matériau, tout en conservant les caractéristiques de structure de l'appareil au niveau des agencements spécifiques pour la découpe d'une manière régulière et constante des bandes prédécoupées.

Ainsi, dans une forme de réalisation, la bobine de matériau est disposée dans un plan vertical dans le carter, son ouverture centrale étant en regard du l'ouverture formée sur la partie inférieure horizontale du carter, la bobine étant en appui sur ladite partie inférieure, ledit l'appareil étant utilisé avec le dévidage central de la bobine de matériau.

Dans une autre forme de réalisation, le carter présente sur ses faces latérales, des bras articulés dont les extrémités sont agencées avec des embouts récepteurs de la bobine de matériau, lesdits bras étant articulés d'une position verticale à une position horizontale pour correspondre au mode de positionnement de la bobine de matériau, lesdits bras étant verrouillés en position soit de relevage vertical, soit d'abaissement horizontal par des moyens disposés sur le carter, ledit appareil étant utilisé avec la position horizontale de la bobine de matériau.

Les moyens sont, par exemple, constitués par l'aménagement des faces latérales du carter avec un évidement pour la réception d'un bossage formé sur la partie extérieure des bras articulés, les faces latérales du carter présentant des butées limitant le basculement des bras jusqu'à l'horizontal.

L'invention est exposée ci-après plus en détail à l'aide des figures des dessins annexés dans lesquels :
La figure 1 est une vue en perspective avant montage des principaux éléments constitutifs de l'appareil selon l'invention.
La figure 2 est une vue en perspective de l'appareil en position ouverte, avant mise en place d'une bobine.
La figure 3 est une vue en perspective de l'appareil en position fermée.
La figure 4 est une vue en coupe longitudinale de l'appareil, en position ouverte, et avant mise en place de la bobine.
La figure 5 est une vue correspondant à la figure 4, après mise en place de la bobine et fermeture de l'appareil.
Les figures 6 à 11 montrent différentes formes de réalisation et de positionnement des rondelles en élastomère pour la découpe d'une bande.
La figure 12 montre une forme de réalisation n'appartenant pas à l'invention.

Plus particulièrement les figures 6, 8 et 10 sont des vues partielles, à caractère schématique et en coupe longitudinale, au niveau des rondelles, lorsqu'aucun effort de traction n'est effectué sur la bande, tandis que les figures 7 et 9 correspondent respectivement aux figures 6 et 8, et montrent l'action des rondelles lorsqu'un effort de traction est exercé sur la bande, au vu de sa découpe.

La figure 11 est une vue de dessous correspondant à la figure 10.

Les figures 13 et 14 montrent, à titre d'exemple, une forme de réalisation en position d'utilisation verticale de la bobine (figure 13), et en position d'utilisation horizontale de la bobine (figure 14).

L'appareil distributeur de bande de matériau souple est défini dans son ensemble par (A). Le matériau souple conditionné en bobine est désigné dans son ensemble par (B) et présente, de manière connue, à intervalles réguliers, des lignes de déchirures ou de fragilisation, ou autres, pour constituer des bandes de longueurs prédéterminées. On rappelle que le matériau souple, qui peut être un matériau d'essuyage, de tous types connus et appropriés, papier, ouate, non-tissé, en étant apte à constituer des serviettes, papier essuie-tout, papier toilette ..., peut être réalisé dans différentes épaisseurs.

L'appareil comprend un carter (1) de réception de la bobine (B), ledit carter (1) présentant une ouverture circulaire (1a) pour le passage et la distribution d'une bande (B1), sous l'effet d'un effort de traction exercé par l'utilisateur. Dans une forme de réalisation non limitative illustrée aux figures des dessins, le carter de réception (1) présente une face arrière (1b), une partie inférieure horizontale (1c) dans laquelle est formée l'ouverture de distribution (1a), et des faces latérales (1d). Le carter (1) reçoit, à libre articulation, un couvercle (2). Le couvercle et ledit carter présentent des moyens complémentaires de verrouillage de tous types connus et appropriés. Bien évidemment, le carter et le couvercle peuvent être réalisés dans différents matériaux, et présentent différents profils.

Selon une caractéristique à la base de l'invention, la découpe des bandes de matériaux, au niveau des lignes de prédécoupes, est réalisée par des rondelles (3), fixées sur le carter (1), notamment sur la partie (1c), d'une manière concentrique à l'ouverture de distribution (1a). Les diamètres internes (3a) des rondelles (3), sont inférieurs au diamètre de l'ouverture de distribution (1a). D'une manière importante, lesdites rondelles (3) sont réalisées dans un matériau élastomère apte à être déformé sous l'effet d'une distribution du matériau, au travers de ladite ouverture (1a), pour provoquer de manière concomitante, la découpe d'une bande selon une ligne de déchirure considérée.

Par exemple, les rondelles (3) en matériau élastomère peuvent être réalisées dans tous types de matière caoutchouteuse, dont la dureté est variable et peut être fonction de la nature du matériau. De même, les rondelles (3) peuvent être lisses ou présenter une certaine rugosité. Les rondelles élastomères (3) peuvent être également constituées par un joint torique.

A la figure 12, les rondelles en élastomère (3) sont montées en combinaison avec un anneau support (5) présentant des agencements de fixation, par rapport à l'ouverture de distribution (1a). Par exemple, les rondelles (3) sont positionnées dans un chambrage (5a) formé dans l'épaisseur de l'anneau (5), en y étant maintenues par une rondelle rigide (6). L'anneau (5) peut avoir une forme en dôme et être fixé par clipage, par exemple, au niveau de la face externe du carter (1) sur la partie inférieure (1c) et co-axialement à l'ouverture de distribution (1a).

Les rondelles (3) coopèrent avec un élément (7) actionnable manuellement et agencé pour réduire à volonté les diamètres internes des rondelles (3). Cet élément (7) est, par exemple, constitué par un disque évidé, délimitant une ouverture circulaire (7a), de diamètre supérieur aux diamètres internes des rondelles élastomères (3). Le disque (7) est positionné co-axialement au niveau des rondelles élastomères (3), avec capacité de déplacement angulaire excentré par rapport auxdites rondelles. Par exemple, le disque (7) est fixé à à une rondelle rigide (4) au moyen d'un axe pivot (18). La rondelle rigide (4) est, par exemple, fixée à l'extérieur du carter (1), d'une manière concentrique à l'ouverture (1a) dudit carter. Il résulte de cette articulation excentrée (18) que lorsque l'on agit sur le disque (7), au moyen d'un organe de manœuvre sous forme, par exemple, d'un doigt (7b), l'ouverture (7a) du disque est positionnée selon différentes orientations par rapport aux diamètres internes des rondelles (3), modifiant ainsi leurs diamètres (tracé traits interrompus figure 11).

A noter que la face de dessus du disque (7), en contact avec la rondelle (4), peut être recouverte d'un matériau caoutchouteux (12). Avantageusement, le disque (7) est assujetti à un ressort de rappel (13) en position de réduction des diamètres internes des rondelles (3). De même, le disque est de préférence monté dans le chambrage (5a) de l'anneau (5), qui présente une échancrure pour le déploiement du doigt (7b).

Il résulte de ces caractéristiques que dans une position du disque (7), l'ouverture (7a) de ce dernier est disposée concentriquement à l'ouverture de distribution (1a) de l'appareil, pour permettre l'engagement du papier après chargement de la bobine pour une première utilisation.

Dans une autre position du disque, l'ouverture (7a) est excentrée par rapport à l'ouverture (1a), correspondant à une diminution des diamètres des rondelles (3) pour la distribution et la découpe d'une bande sous un faible effort de traction exercé sur le papier débordant de l'ouverture (1a) (tracé traits interrompus figure 11).

A partir de cette conception de base, différentes formes de réalisation peuvent être envisagées, comme le montrent les figures 6 à 12 des dessins, notamment.

Dans un exemple n'appartenant pas à l'invention, l'ouverture (1a) peut être en communication avec plusieurs rondelles (3) superposées et de même diamètre intérieur (figure 12). Dans un exemple appartenant à l'invention, l'ouverture (1a) peut être en communication avec plusieurs rondelles (3) superposées et de diamètres internes dégressifs en direction de la distribution des bandes pour créer un effet de cône (figures 6, 7, 8, 9).

Dans une forme de réalisation préférée, qui ne saurait, toutefois, être considéré comme limitative, est interposée une rondelle (4) en matériau rigide entre lesdites rondelles (3), dont le diamètre interne (4a) est au moins égal au diamètre de l'ouverture de distribution (1a).

Quelle que soit la forme de réalisation, c'est-à-dire, d'agencements des rondelles, ces dernières peuvent être fixées à l'extérieur du carter (figures 6, 7, et 10, 11) ou à l'intérieur du carter (figures 8, 9). Les différentes rondelles (3) en élastomère, et la (les) rondelle(s) rigide(s) (4) présentent tous types de moyens d'indexation angulaire et tous types de moyens de fixation, par rapport à l'ouverture de distribution (1a).

Quelles que soient les formes de réalisation, et les agencements des rondelles élastomères (3), après avoir engagé le matériau au travers de l'ouverture de distribution (1a), et par conséquent au travers des diamètres (3a) internes des rondelles élastomères ces dernières se déforment élastiquement sous l'effet de l'effort de traction exercée sur le matériau. Il en résulte un effet de pincement au niveau dudit matériau, provoquant de manière concomitante, le découpage d'une bande au niveau de la ligne de prédécoupe ou de fragilisation considérée, et ce, quelles que soient l'intensité et l'orientation de la force de traction exercée par l'utilisateur sur le matériau. On renvoie, plus particulièrement, aux figures 7 et 9 des dessins.

Dans les formes de réalisation illustrées aux figures (1 à 11) notamment, le matériau est disposé dans un plan vertical, l'ouverture centrale de la bobine étant disposée en regard de l'ouverture de distribution (1a) formée dans l'épaisseur de la partie inférieure (1c) du carter (1). La bobine (B) est en appui sur cette partie inférieure, et sur les rondelles (3) et/ou (4), lorsque ces dernières sont fixées à l'intérieur du carter (1). Dans cette forme de réalisation, l'appareil est utilisé avec le dévidage par le centre de la bobine de matériau.

Les figures 13 et 14 montrent, à titre d'exemple indicatif, mais non limitatif, une forme de réalisation de l'appareil, notamment au niveau du carter, pour la distribution du matériau, en position verticale, de la bobine (figure 13) ou en position horizontale (figure 14). Le carter (1) présente sur ses faces latérales des bras (8) articulés dont les extrémités sont agencées avec des embouts (8a) récepteurs de la bobine de matériau (B). Les bras (8) sont articulés d'une position verticale à une position horizontale pour correspondre au mode de positionnement de la bobine de matériau. Les bras (8) peuvent être verrouillés en position de relevage vertical pour une utilisation verticale de la bobine (figure 13), ou en position d'abaissement horizontal pour une utilisation horizontale de la bobine (figure 14) par des moyens (9) (10) et (11), disposés sur le carter (1). Par exemple, ces moyens sont constitués pas l'aménagement des faces latérales du carter avec un évidement (9) par réception d'un bossage (10) former sur la partie extérieure des bras articulés (8). Les faces latérales du carter présentent des butées (11) limitant le basculement des bras jusqu'à la position horizontale, ou sensiblement horizontale.

Les avantages ressortent bien de la description. On souligne et on rappelle la simplicité de conception de l'appareil pour la découpe de bandes prédécoupées et de matériaux par l'utilisation de simples rondelles en élastomère, du type de celles couramment utilisées dans le commerce.

## Revendications

1. Appareil distributeur pour bandes d'un matériau souple conditionné en bobine, et présentant à intervalles réguliers des lignes de déchirures pour constituer les bandes, ledit appareil comprend un carter (1) de réception de ladite bobine (B), ledit carter (1) présentant une ouverture circulaire (1a) pour le passage et la distribution d'une bande sous un effort de traction, l'appareil comprenant des rondelles (3) fixées sur le carter (1) d'une manière concentrique à l'ouverture de distribution (1a), les diamètres intérieurs des rondelles (3) étant inférieurs au diamètre de l'ouverture (1a), lesdites rondelles (3) étant réalisées dans un matériau élastomère apte à être déformé sous l'effet de la distribution de matériau par ladite ouverture (1a) pour provoquer, d'une manière concomitante, la découpe d'une bande selon une ligne de déchirure, ***caractérisé* en ce que** lesdites rondelles (3) coopèrent avec un élément (7) actionnable manuellement pour réduire à volonté l'espace de sortie formé à travers les diamètres internes des rondelles (3) et ledit élément actionnable, **et en ce que soit** les rondelles (3) sont en élastomère superposées et de diamètres internes (3a) dégressifs en direction de la distribution de bande, pour créer un effet de cône, **soit** entre les rondelles élastomères (3) est interposée une rondelle (4) en matériau rigide dont le diamètre intérieur est au moins égal au diamètre de l'ouverture de distribution (1a).

2. Appareil distributeur selon la revendication 1, ***caractérisé* en ce que** l'élément (7) actionnable manuellement est un disque évidé délimitant une ouverture circulaire (7a) de diamètre supérieur aux diamètres internes des rondelles (3), le disque étant fixé au niveau des rondelles, avec capacité de déplacement angulaire et d'une manière excentrée par rapport auxdites rondelles pour positionner l'ouverture (7a) du disque selon différentes orientations par rapport aux diamètres internes des rondelles.

3. Appareil distributeur, selon la revendication 2, ***caractérisé* en ce que** le disque (7) est assujetti à un ressort de rappel en position de réduction des diamètres internes des rondelles (3).

4. Appareil distributeur selon l'une quelconque des revendications 1 à 3, ***caractérisé* en ce que** les rondelles en élastomère sont fixées à l'intérieur du carter (1).

5. Appareil distributeur selon l'une quelconque des revendications 1 à 3, ***caractérisé* en ce que** les rondelles en élastomère sont fixées à l'extérieur du carter (1).

6. Appareil distributeur selon l'une quelconque des revendications 1 à 5, ***caractérisé* en ce que** les rondelle(s) en élastomère sont montées en combinaison avec un anneau support (5) présentant des agencements de fixation par rapport à l'ouverture (1a) de distribution.

7. Appareil distributeur selon les revendications 1 et 6 en combinaison, ***caractérisé* en ce que** les rondelles en élastomère sont positionnées dans un chambrage (5a) formé dans l'épaisseur de l'anneau, ledit chambrage recevant le disque (7).

8. Appareil distributeur selon la revendication 6 ou 7 ***caractérisé* en ce que** l'anneau (5) a une forme en dôme, et est fixé par clipage sur la face externe du carter (1).

9. Appareil distributeur selon l'une quelconque des revendications précédentes, ***caractérisé* en ce que** les rondelles élastomères (3) et rigides (4) présentent des moyens d'indexation par rapport à l'ouverture de distribution (1a).

10. Appareil distributeur selon l'une quelconque des revendications 1 à 9, ***caractérisé* en ce que** les faces des rondelles en élastomère (3) sont lisses ou présentent une rugosité.

11. Appareil distributeur selon l'une quelconque des revendications 1 à 10, ***caractérisé en ce que*** la bobine de matériau est disposée dans un plan vertical dans le carter (1), son ouverture centrale étant en regard de l'ouverture (1a) formée sur une partie inférieure horizontale du carter (1), la bobine étant en appui sur ladite partie inférieure, ledit l'appareil étant utilisé avec le dévidage central de la bobine de matériau.

12. Appareil distributeur selon l'une quelconque des revendications 1 à 10, ***caractérisé en ce que*** le carter (1) présente sur ses faces latérales des bras (8) articulés dont les extrémités sont agencées avec des embouts récepteurs de la bobine de matériau, lesdits bras (8) étant articulés d'une position verticale à une position horizontale pour correspondre au mode de positionnement de la bobine de matériau, lesdits bras (8) étant verrouillés par des moyens (9-10-11) disposés sur le carter (1) en position, soit relevée verticalement, soit pour une utilisation en position verticale de la bobine de matériau abaissée horizontalement pour une utilisation dudit appareil en position horizontale de la bobine de matériau.

## Patentansprüche

1. Ausgabevorrichtung für Bänder aus einem biegsamen Material, die auf einer Spule bereitgestellt sind und die in regelmäßigen Abständen Reißlinien aufweisen, um die Bänder zu bilden, wobei die Vorrichtung ein Gehäuse (1) zur Aufnahme der Spule (B) aufweist, wobei das Gehäuse (1) eine kreisförmige Öffnung (1a) für den Durchgang und die Ausgabe eines Bandes unter einer Zugkraft aufweist, wobei die Vorrichtung Unterlegscheiben (3) aufweist, die an dem Gehäuse (1) konzentrisch zu der Ausgabeöffnung (1a) befestigt sind, wobei die Innendurchmesser der Unterlegscheiben (3) kleiner als der Durchmesser der Öffnung (1a) sind, wobei die Unterlegscheiben (3) aus einem elastomeren Material erstellt sind, das dazu geeignet ist, unter der Einwirkung der Materialausgabe durch die Öffnung (1a) hindurch verformt zu werden, um gleichzeitig das Schneiden eines Bandes entlang einer Reißlinie zu bewirken, **dadurch gekennzeichnet, dass** die Unterlegscheiben (3) mit einem Element (7) zusammenwirken, das manuell betätigbar ist, um denjenigen Austrittsraum beliebig zu reduzieren, der durch die Innendurchmesser der Unterlegscheiben (3) und das betätigbare Element gebildet ist, und **dadurch gekennzeichnet, dass** entweder die Unterlegscheiben (3) aus Elastomer bestehen, übereinander angeordnet sind und Innendurchmesser (3a) aufweisen, die in Richtung Bandausgabe abnehmen, um einen Kegeleffekt zu erzeugen, oder dass zwischen den Unterlegscheiben aus Elastomer (3) eine Unterlegscheibe (4) aus starrem Material angeordnet ist, deren Innendurchmesser mindestens gleich dem Durchmesser der Ausgabeöffnung (1a) ist.

2. Ausgabevorrichtung nach Anspruch 1, **dadurch gekennzeichnet, dass** das manuell betätigbare Element (7) eine ausgehöhlte Scheibe ist, die eine kreisförmige Öffnung (7a) von einem Durchmesser begrenzt, der größer als die Innendurchmesser der Unterlegscheiben (3) ist, wobei die Scheibe auf Höhe der Unterlegscheiben winkelveränderlich und exzentrisch zu den Unterlegscheiben befestigt ist, um die Öffnung (7a) der Scheibe mit unterschiedlichen Ausrichtungen relativ zu den Innendurchmessern der Unterlegscheiben zu positionieren.

3. Ausgabevorrichtung nach Anspruch 2, **dadurch gekennzeichnet, dass** die Scheibe (7) unter eine Rückstellfeder in einer Position der Verringerung der Innendurchmesser der Unterlegscheiben (3) untergelegt ist.

4. Ausgabevorrichtung nach einem der Ansprüche 1 bis 3, **dadurch gekennzeichnet, dass** die Unterlegscheiben aus Elastomer im Inneren des Gehäuses (1) befestigt sind.

5. Ausgabevorrichtung nach einem der Ansprüche 1 bis 3, **dadurch gekennzeichnet, dass** die Unterlegscheiben aus Elastomer an der Außenseite des Gehäuses (1) befestigt sind.

6. Ausgabevorrichtung nach einem der Ansprüche 1 bis 5, **dadurch gekennzeichnet, dass** die Unterlegscheiben aus Elastomer in Kombination mit einem Stützring (5) montiert sind, der Einrichtungen zur Befestigung relativ zu der Ausgabeöffnung (1a) aufweist.

7. Ausgabevorrichtung nach den Ansprüchen 1 und 6 in Kombination, **dadurch gekennzeichnet, dass** die Unterlegscheiben aus Elastomer in einer Einsenkung (5a) in der Dicke des Rings positioniert sind, wobei die Einsenkung die Scheibe (7) aufnimmt.

8. Ausgabevorrichtung nach Anspruch 6 oder 7, **dadurch gekennzeichnet, dass** der Ring (5) eine Form einer Kuppel aufweist und mittels Festklemmen an der Außenseite des Gehäuses (1) befestigt ist.

9. Ausgabevorrichtung nach einem der vorhergehenden Ansprüche, **dadurch gekennzeichnet, dass** die Unterlegscheiben aus Elastomer (3) und die starren (4) Unterlegscheiben Indexierungsmittel relativ zu der Ausgabeöffnung (1a) aufweisen.

10. Ausgabevorrichtung nach einem der Ansprüche 1 bis 9, **dadurch gekennzeichnet, dass** die Oberflächen der Unterlegscheiben aus Elastomer (3) glatt sind oder eine Rauheit aufweisen.

11. Ausgabevorrichtung nach einem der Ansprüche 1 bis 10, **dadurch gekennzeichnet, dass** die Materialspule in einer vertikalen Ebene in dem Gehäuse (1) angeordnet ist, wobei ihre mittlere Öffnung gegenüberliegend von der auf einem horizontalen unteren Teil des Gehäuses (1) ausgebildeten Öffnung (1a) ist, wobei die Spule auf dem unteren Teil aufliegt, wobei die Vorrichtung mit der zentralen Abwicklung der Materialspule verwendet wird.

12. Ausgabevorrichtung nach einem der Ansprüche 1 bis 10, **dadurch gekennzeichnet, dass** das Gehäuse (1) auf seinen Seitenflächen Gelenkarme (8) aufweist, deren Enden mit Endstücken zum Aufnehmen der Materialspule eingerichtet sind, wobei die Arme (8) von einer vertikalen Position in eine horizontale Position artikuliert sind, um der Art der Positionierung der Materialspule zu entsprechen, wobei die Arme (8) durch auf dem Gehäuse (1) angeordnete Mittel (9-10-11) verriegelt sind, , entweder in vertikal angehobener Position für eine Verwendung der Materialspule in vertikaler Position, oder in horizontal abgesenkter Position für eine Verwendung der Vorrichtung in der horizontalen Position der Materialspule.

## Claims

1. A dispensing apparatus for strips of coiled flexible material, and having at regular intervals tear lines to form the strips, said apparatus comprises a casing (1) receiving said coil (B), said casing (1) having a circular opening (1a) for the passage and distribution of a strip under a tensile stress, the apparatus comprising washers (3) fastened on the casing (1) concentrically with the distribution opening (1a), the internal diameters of the washers (3) being smaller than the diameter of the opening (1a), said washers (3) being made of an elastomeric material capable of being deformed under the effect of the material distribution through said opening (1a) for achieving, concomitantly, a strip cut according to a tear line, **characterised in that** said washers (3) cooperate with an element (7) manually operable to reduce at will the exit space formed through the internal diameters of the washers (3) and said operable element, and **in that** either the superimposed washers (3) are made of elastomer and with an internal diameter (3a) decreasing towards the strip dispensing direction, so as to create a cone effect, or a washer (4) of rigid material is interposed between the elastomeric washers (3), whose internal diameter is at least equal to the diameter of the dispensing opening (1a).

2. The dispensing apparatus according to claim 1 **characterised in that** the manually operable element (7) is a hollowed disc bounding a circular opening (7a) whose diameter is greater than the internal diameters of the washers (3), the disc being fastened at the washers with a capacity for angular displacement and eccentrically with respect to said washers for positioning the opening (7a) of the disc at different orientations relative to the internal diameters of the washers.

3. The dispensing apparatus according to claim 2, **characterised in that** disc (7) is connected to a return spring to the internal diameter reduction position of the washers (3).

4. The dispensing apparatus according to any one of claims 1 to 3, **characterised in that** the elastomeric washers are fastened inside the casing (1).

5. The dispensing apparatus according to any one of claims 1 to 3, **characterised in that** elastomeric washers are fastened outside the casing (1).

6. The dispensing apparatus according to any one of the claims 1 to 5, **characterised in that** the elastomeric washers are mounted in combination with a support ring (5) having fastening arrangements relative to the dispensing opening (1a).

7. The dispensing apparatus according to claims 1 and 6, in combination, **characterised in that** the elastomeric washers are positioned in an undercut (5a) formed in the thickness of the ring, said undercut receiving the disc (7).

8. The dispensing apparatus according to claim 6 or 7, **characterised in that** the ring (5) has a dome shape, and is fastened by clipping onto the outer face of the casing (1).

9. The dispensing apparatus according to any one of the preceding claims, **characterised in that** the elastomeric (3) and rigid (4) washers have indexing means relative to the dispensing opening (1a).

10. The dispensing apparatus according to any one of claims 1 to 9, **characterised in that** the faces of the elastomeric washers (3) are smooth or rough.

11. The dispensing apparatus according to any one of claims 1 to 10, **characterised in that** the coil of material is arranged on a vertical plane in the casing (1), its central opening being opposite to the opening (1a) formed on a horizontal lower part of the casing (1), the coil being supported on said lower portion, said apparatus being used with the central unwinding of the coil of material.

12. The dispensing apparatus according to any one of claims 1 to 10, **characterised in that** the casing has on its side faces hinged arms (8), whose ends are provided with tips receiving the material coil, said arms (8) being hinged from a vertical position to a horizontal position to correspond to the positioning mode of the material coil, said arms (8) being locked in position by means (9-10-11) arranged on the casing (1), either in a vertically raised position for use in a vertical position of the material coil, or in a horizontally lowered position, for using said apparatus in the horizontal position of the material coil.
